# EUROPÄISCHE PATENTSCHRIFT

(11) **EP 3 074 984 B1**
(45) Veröffentlichungstag und Bekanntmachung des Hinweises auf die Patenterteilung: **16.08.2017**
(21) Anmeldenummer: 15700086.0
(22) Anmeldetag: 09.01.2015
(51) Int. Cl.: H01B 7/00

(54) **HOCHSPANNUNGSKABEL**
HIGH-VOLTAGE CABLE
CÂBLE À HAUTE TENSION

(30) Priorität: 30.01.2014 DE 202014100412 U; 21.07.2014 DE 102014010777
(43) Veröffentlichungstag der Anmeldung: 05.10.2016
(73) Patentinhaber: Dürr Systems AG, 74321 Bietigheim-Bissingen (DE)
(72) Erfinder: POPPE, Siegfried, 71706 Markgröningen - Unterriexingen (DE); KAMP, Heiko, 71691 Freiberg a. N. (DE)
(74) Vertreter: v. Bezold & Partner Patentanwälte - PartG mbB
(86) Internationale Anmeldenummer: PCT/EP2015/000030
(87) Internationale Veröffentlichungsnummer: WO 2015/113729

(56) Entgegenhaltungen:
- EP-A2- 0 829 883
- US-A- 3 792 409

## Beschreibung

Die Erfindung betrifft ein Hochspannungskabel, insbesondere zur elektrostatischen Beschichtungsmittelaufladung in einer Beschichtungsanlage.

Figur 1 zeigt ein herkömmliches Hochspannungskabel 1 mit einer Kabelseele 2 aus einer Kupferlitze bzw. aus Kupferdrähten, einem die Kabelseele 2 mantelförmig umgebenden Feldglätter 3 aus elektrisch leitfähig gemachtem Polyolefin, einem den Feldglätter 3 mantelförmig umgebenden Isolationsmantel 4 aus elektrisch isolierendem Polyolefin sowie einem Außenmantel 5 aus Polyurethan (PU), wobei der Außenmantel 5 neben einer zusätzlichen elektrischen Isolierung für eine ausreichende Abriebfestigkeit und Chemikalienbeständigkeit des Hochspannungskabels 1 sorgt.

Nachteilig an dem vorstehend beschriebenen bekannten Hochspannungskabel 1 ist der sehr geringe elektrische Widerstand, was daher rührt, dass die Kabelseele 2 aus Kupfer besteht, was einen sehr geringen spezifischen elektrischen Widerstand aufweist. Der geringe elektrische Widerstand des Hochspannungskabels 1 kann nämlich beim Einsatz in einer elektrostatischen Beschichtungsanlage bei einer Entladung zu starken Stromschwingungen führen, was unerwünscht ist.

Figur 2 zeigt ein entsprechend verbessertes Hochspannungskabel 1, wie es in EP 0 829 883 A2 beschrieben ist. Dieses Hochspannungskabel 1 stimmt teilweise mit dem vorstehend beschriebenen und in Figur 1 gezeigten Hochspannungskabel 1 überein, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Hochspannungskabels 1 besteht darin, dass der Isolationsmantel 4 aus zwei koaxialen und in radialer Richtung übereinander liegenden Schichten 4.1, 4.2 besteht.

Eine weitere Besonderheit dieses bekannten Hochspannungskabels 1 besteht darin, dass die Kabelseele 2 aus einem elektrisch isolierenden Kunststoff (z.B. Polyester) besteht und deshalb keinen Strom leitet. Die fadenförmige und elektrisch isolierende Kabelseele 2 dient hierbei als mechanischer Träger für eine Leiterschicht 6, die beispielsweise aus mit Rußteilchen gefülltem Polyethylen (PE) bestehen kann. Die Leiterschicht 6 weist jedoch einen wesentlich größeren elektrischen Widerstand auf als die leitfähige Kabelseele 2 aus Kupfer gemäß Figur 1. Dies ist vorteilhaft, weil das Hochspannungskabel 1 gemäß Figur 2 somit einen größeren elektrischen Widerstand aufweist, wodurch beim Einsatz in einer elektrostatischen Beschichtungsanlage die unerwünschten Stromschwingungen bei Entladungsvorgängen gedämpft werden.

Nachteilig an dem Hochspannungskabel 1 gemäß Figur 2 ist jedoch die Tatsache, dass beim Kontakt mit Vaseline oder Isolationsölen (z.B. Transformatoröl) die elektrische Leitfähigkeit verloren gehen kann. Bei der herkömmlichen Steckertechnik von Hochspannungskabeln ist nämlich ein Verfüllen mit Vaseline vorgesehen. Diese Vaseline kann von den Kabelenden des Hochspannungskabels 1 ausgehend in das Hochspannungskabel 1 eindringen, wobei sich das Hochspannungskabel 1 aufgrund des Kapillareffektes vom Kabelende ausgehend mit Vaseline vollsaugen kann. Die eindringende Vaseline hat zur Folge, dass die Leiterschicht 6 aufgrund der eindiffundierenden Vaseline elektrisch isolierend wird, wobei das Hochspannungskabel 1 funktionsunfähig wird.

Aus US 3 792 409 A ist ein Hochspannungskabel gemäß dem Oberbegriff des Anspruchs 1 bekannt.

Dieses bekannte Hochspannungskabel ist jedoch ebenfalls nicht optimal.

Der Erfindung liegt deshalb die Aufgabe zugrunde, ein entsprechend verbessertes Hochspannungskabel zu schaffen, das sich insbesondere für den Einsatz in einer elektrostatischen Beschichtungsanlage eignet.

Zum einen soll das erfindungsgemäße Hochspannungskabel beim Einsatz in einer elektrostatischen Beschichtungsanlage die unerwünschten Stromschwingungen dämpfen, die beim Einsatz des bekannten Hochspannungskabels gemäß Figur 1 bei Lade- und Entladevorgängen auftreten können.

Zum anderen soll das erfindungsgemäße Hochspannungskabel aber auch verhindern, dass die elektrische Leitfähigkeit durch den Kontakt mit Vaseline oder Isolierölen (z.B. Transformatoröl) beeinflusst wird oder gar verloren geht.

Diese Aufgabe wird durch ein erfindungsgemäßes Hochspannungskabel gemäß dem Hauptanspruch gelöst.

Die Erfindung sieht zunächst eine Übereinstimmung mit dem Stand der Technik vor, dass das Hochspannungskabel eine mittig angeordnete Kabelseele aufweist, die von einem elektrisch isolierenden Isolationsmantel umgeben ist. Die Erfindung unterscheidet sich von den eingangs beschriebenen herkömmlichen Hochspannungskabeln dadurch, dass die Kabelseele einen mittleren elektrischen Widerstand aufweist.

Im Gegensatz zu dem bekannten Hochspannungskabel gemäß Figur 1 ist die Kabelseele also nicht elektrisch hochleitfähig, wodurch unerwünschte Stromschwingungen bei Lade- und Entladevorgängen vermieden werden.

Im Gegensatz zu dem herkömmlichen Hochspannungskabel gemäß Figur 2 ist das erfindungsgemäße Hochspannungskabel gegenüber Vaseline oder Isolierölen unempfindlich und ändert seinen elektrischen Widerstand dadurch kaum.

Der im Rahmen der Erfindung verwendete Begriff eines mittleren elektrischen Widerstands ist zu unterscheiden von einem elektrischen Leiter (z.B. Kupfer) einerseits und einem elektrischen Isolator andererseits und hat vorzugsweise die Bedeutung, dass der elektrische Widerstand bezogen auf die Länge des Hochspannungskabels im Bereich von 1kΩ/m-1MΩ/m, 2kΩ/m-500kΩ/m, 5kΩ/m-200kΩ/m oder 10kΩ/m-50kΩ/m liegt. Der elektrische Widerstand der leitfähigen Kabelseele liegt also vorzugsweise in einem Bereich, der für einen Einsatz in einer elektrostatischen Beschichtungsanlage zur elektrostatischen Beschichtungsmittelaufladung geeignet ist.

Gemäß der Erfindung besteht die Kabelseele aus verdrillten Vliesstreifen, die sich wiederum aus mehreren Filamenten zusammensetzen und selbst elektrisch leitfähig sind oder elektrisch leitfähig gemacht werden. Hierbei kann ein einziger Vliesstreifen verdrillt werden und dann die Kabelseele bilden. Es ist jedoch im Rahmen der Erfindung auch möglich, dass mehrere Vliesstreifen in mehreren Strängen verdrillt werden und dann die Kabelseele bilden.

In einer Variante der Erfindung bestehen die einzelnen Fasern bzw. Filamente der Vliesstreifen aus einem elektrisch leitfähigen Kunststoff, beispielsweise aus Polyethylen (PE), das mit Rußteilchen gefüllt ist, wie es aus EP 0 829 883 A2 beschrieben ist.

In einer anderen Variante der Erfindung bestehen die einzelnen Fasern des Vliesstreifens dagegen aus einem elektrisch isolierenden Kunststoff, der durch eine Oberflächenbeschichtung mit einem elektrisch leitfähigen Material elektrisch leitfähig gemacht ist.

Es wurde bereits vorstehend erwähnt, dass bei den herkömmlichen Hochspannungskabeln die eindringende Vaseline dazu führen kann, dass die elektrische Leitfähigkeit verloren geht. Diesem störenden Effekt kann die Erfindung auf zwei verschiedene Arten entgegenwirken.

Zum einen kann die Erfindung verhindern, dass Vaseline überhaupt aufgrund des Kapillareffektes in das Hochspannungskabel eindringt.

Zum anderen kann die Erfindung aber auch verhindern, dass die eingedrungene Vaseline oder Isolationsöle zu einer Beeinflussung oder gar zu einem Verlust der elektrischen Leitfähigkeit führen, wobei dieser Effekt aus der Konstruktion des erfindungsgemäßen Hochspannungskabels resultiert.

Das Eindringen der Vaseline in das Hochspannungskabel kann im Rahmen der Erfindung wiederum auf zwei verschiedene Arten verhindert werden.

Zum einen kann die Kabelseele so grobfaserig sein, dass die Zwischenräume zwischen den einzelnen Fasern der Kabelseele so groß sind, dass die Kapillarkraft nicht ausreicht, um Vaseline in die Zwischenräume zu saugen. Auf diese Weise wird also verhindert, dass Vaseline überhaupt in das erfindungsgemäße Hochspannungskabel eindringt.

Zum anderen kann das Eindringen von Vaseline in das Hochspannungskabel aber auch dadurch verhindert werden, dass die Zwischenräume zwischen den Fasern der Kabelseele entfallen, so dass die Kabelseele überhaupt keine Vaseline aufsaugen kann. Beispielsweise können die Vliesstreifen der Kabelseele so stark verdrillt werden, dass die Zwischenräume zwischen den einzelnen Fasern nahezu vollständig entfallen. Es besteht jedoch alternativ auch die Möglichkeit, dass die Zwischenräume zwischen den Fasern der Kabelseele aufgefüllt werden, um zu verhindern, dass Vaseline in die Zwischenräume eindringen kann.

Ferner ist zu erwähnen, dass die elektrisch leitfähige Kabelseele bei dem erfindungsgemäßen Hochspannungskabel von einem sogenannten Feldglätter umgeben sein kann, wie es bereits aus dem Stand der Technik bekannt ist. Ein derartiger Feldglätter kann beispielsweise aus elektrisch leitfähigem Kunststoff bestehen, wie beispielsweise Polyolefin, wie es aus EP 0 829 863 A2 bekannt ist. Hierbei ist zu erwähnen, dass der Feldglätter vorzugsweise ebenfalls einen mittleren elektrischen Widerstand aufweist, wobei die Bedeutung dieses Begriffs bereits vorstehend erläutert wurde. Der elektrische Widerstand des Feldglätters ist jedoch vorzugsweise größer als der elektrische Widerstand der Kabelseele, um eine Feldglättung bewirken zu können. Allerdings ist der elektrische Widerstand des Feldglätters vorzugsweise kleiner als der elektrische Widerstand des Isolationsmantels. Der Feldglätter ist zwischen der Kabelseele und dem Isolationsmantel angeordnet, wie es bereits aus dem Stand der Technik bekannt ist. Hierbei ist zu erwähnen, dass der Feldglätter vorzugsweise ohne eine Zwischenschicht direkt auf der Kabelseele bzw. auf der leitfähigen Beschichtung der Kabelseele aufliegt.

Ferner weist das erfindungsgemäße Hochspannungskabel vorzugsweise in Übereinstimmung mit dem Stand der Technik einen Abschirmmantel auf, um das Hochspannungskabel elektrisch abzuschirmen, wobei der Abschirmmantel vorzugsweise niederohmig ist. Beispielsweise kann der Abschirmmantel aus einem Kupferlitzengeflecht oder aus einer Kombination eines Kupferlitzengeflechts mit einem Kunststoff bestehen. Jedenfalls ist der Widerstand des Abschirmmantels vorzugsweise kleiner als der Widerstand der Kabelseele und des Feldglätters.

Hierbei ist zu erwähnen, dass die Durchschlagsfestigkeit des Hochspannungskabels unter anderem von der Feldverteilung innerhalb des Hochspannungskabels abhängig ist. Die Feldstärke sollte deshalb an der Leiterschicht möglichst klein sein. Allerdings hängt die Feldstärke vom Verhältnis des Durchmessers dA des Abschirmmantels vom Durchmesser dS der Kabelseele ab, wobei das Durchmesserverhältnis dA/dS im Bereich von 1,5 - 5, 2 - 4 oder 2 - 3,4 liegen sollte.

Schließlich kann das erfindungsgemäße Hochspannungskabel in Übereinstimmung mit dem Stand der Technik noch einen elektrisch isolierenden Außenmantel aufweisen, wobei der Außenmantel beispielsweise aus Kunststoff bestehen kann, insbesondere aus Polyurethan (PU). Der Außenmantel hat vorzugsweise im Vergleich zu dem Isolationsmantel eine größere mechanische Abriebfestigkeit, ist schwerer entflammbar und/oder säurebeständiger.

Ferner ist zu erwähnen, dass das erfindungsgemäße Hochspannungskabel vorzugsweise eine ausreichende Spannungsfestigkeit für einen Einsatz in einer elektrostatischen Beschichtungsanlage aufweist. Die Spannungsfestigkeit des Hochspannungskabels beträgt deshalb vorzugsweise mindestens 1kV, 2kV, 5kV, 10kV, 20kV, 50kV, 100kV oder sogar 150kV.

Ferner ist zu erwähnen, dass das Hochspannungskabel vorzugsweise eine elektrische Kapazität aufweist, die einen Einsatz in einer elektrostatischen Beschichtungsanlage ermöglicht. Die elektrische Kapazität des Hochspannungskabels liegt deshalb vorzugsweise im Bereich von 1pF/m-1000pF/m, 10pF/m-500pF/m, 20pF/m-250pF/m, 50pF/m-100pF/m oder 70pF/m-100pF/m.

Darüber hinaus ist zu erwähnen, dass die elektrisch mittelmäßig leitfähige Kabelseele an Verbindungsstellen entlang des Hochspannungskabels elektrisch mit dem Feldglätter umgeben sein kann. Vorzugsweise erstrecken sich diese Verbindungsstellen nicht über die gesamte Länge des Hochspannungskabels, sondern sind nur punktuell.

Die elektrische Kontaktierung des Hochspannungskabels an den Kabelenden kann beispielsweise durch einen metallischen Anschlussdorn erfolgen, der axial in die Stirnfläche der Kabelseele eingestochen oder geschraubt wird, um das Hochspannungskabel elektrisch zu kontaktieren. Weitere Anschlusstechniken, wie z.B. Schneid- und Klemmtechnik sind ebenfalls anwendbar.

Weiterhin ist zu erwähnen, dass die Erfindung nicht nur das vorstehend beschriebene Hochspannungskabel als einzelnes Bauteil umfasst. Vielmehr umfasst die Erfindung auch die neuartige Verwendung eines solchen Hochspannungskabels zur elektrostatischen Beschichtungsmittelaufladung in einer Beschichtungsanlage, insbesondere in einer Lackieranlage zur Lackierung von Kraftfahrzeugkarosseriebauteilen sowie bei der Teilelackierung in der Allgemein- oder Zulieferindustrie.

Schließlich umfasst die Erfindung auch eine elektrostatische Beschichtungsmittelaufladung, die beispielsweise in einer Lackieranlage eingesetzt werden kann, um das zu applizierende Beschichtungsmittel (z.B. Lack, Pulverlack) elektrostatisch aufzuladen.

Die erfindungsgemäße Beschichtungsmittelaufladung weist zunächst einen Hochspannungsgenerator auf, der die erforderliche Hochspannung zum Aufladen des Beschichtungsmittels erzeugt. Weiterhin umfasst die erfindungsgemäße Beschichtungsmittelaufladung eine Hochspannungselektrode, um das zu applizierende Beschichtungsmittel elektrostatisch aufzuladen. Derartige Hochspannungselektroden sind an sich aus dem Stand der Technik bekannt und können beispielsweise als Außenelektroden eines Rotationszerstäubers ausgebildet sein. Es besteht jedoch im Rahmen der Erfindung auch die Möglichkeit einer Direktaufladung innerhalb eines Rotationszerstäubers.

Bei der erfindungsgemäßen Beschichtungsmittelaufladung erfolgt die elektrische Verbindung zwischen dem Hochspannungsgenerator und der Hochspannungselektrode mindestens auf einem Teil der Verbindungslänge durch das erfindungsgemäße Hochspannungskabel, wie es vorstehend beschrieben wurde.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine Querschnittsansicht eines herkömmlichen Hochspannungskabels mit einer Kabelseele aus Kupfer,
- Figur 2: eine Querschnittsansicht eines herkömmlichen Hochspannungskabels mit einer elektrisch isolierenden Kabelseele, die elektrisch leitfähig beschichtet ist,
- Figur 3: eine Querschnittsansicht eines erfindungsgemäßen Hochspannungskabels mit einer elektrisch leitfähigen Kabelseele,
- Figur 4: eine Abwandlung von Figur 3 mit einem zusätzlichen Abschirmmantel, sowie
- Figur 5: eine schematische Darstellung einer erfindungsgemäßen Beschichtungsmittelaufladung.

Figur 3 zeigt ein bevorzugtes Ausführungsbeispiel eines erfindungsgemäßen Hochspannungskabels 1, das teilweise mit dem vorstehend beschriebenen und in Figur 2 gezeigten Hochspannungskabel 1 übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses erfindungsgemäßen Ausführungsbeispiels besteht in der Gestaltung und dem Aufbau der Kabelseele 2. So besteht die Kabelseele 2 hier aus verdrillten Vliesstreifen, die jeweils aus mehreren Filamenten (Fasern) bestehen und elektrisch leitfähig gemacht sind. Die Kabelseele 2 besteht also aus Kunststoff als Trägermaterial, das elektrisch leitfähig gemacht ist, beispielsweise durch Befüllung oder Beschichtung mit Rußteilchen. Die Kabelseele 2 weist deshalb einen mittleren elektrischen Widerstand im Bereich von 10kΩ/m-100kΩ/m auf.

Die Gestaltung der Kabelseele 2 aus verdrillten Vliesstreifen verhindert im Vergleich zu dem herkömmlichen Hochspannungskabel 1 gemäß Figur 2 vorteilhaft, dass eindringende Vaseline die elektrische Leitfähigkeit des Hochspannungskabels 1 beeinträchtigt.

Der mittlere elektrische Widerstand der Kabelseele 2 sorgt im Vergleich zu dem herkömmlichen Hochspannungskabel 1 gemäß Figur 1 dafür, dass bei Entladevorgängen in einer elektrostatischen Beschichtungsanlage keine übermäßigen Stromschwingungen auftreten.

Figur 4 zeigt eine Abwandlung von Figur 3, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass zwischen dem Außenmantel 5 und der äußeren Schicht 4.2 des Isolationsmantels 4 zusätzlich ein Abschirmmantel 7 angeordnet ist, der aus einem Kupferlitzengeflecht bestehen kann.

Schließlich zeigt Figur 5 in stark vereinfachter Weise eine erfindungsgemäße Beschichtungsmittelaufladung mit einem Hochspannungsgenerator 8, der über das erfindungsgemäße Hochspannungskabel 1 mit einem elektrostatischen Zerstäuber 9 verbunden ist, wie er an sich aus dem Stand der Technik bekannt ist.

Der elektrostatische Zerstäuber 9 gibt einen Sprühstrahl 10 eines elektrostatisch aufgeladenen Beschichtungsmittels (z.B. Lack) auf ein elektrisch geerdetes Kraftfahrzeugkarosseriebauteil 11 ab.

Der mittlere elektrische Widerstand des Hochspannungskabels 1 sorgt vorteilhaft dafür, dass bei Entladevorgängen keine übermäßigen Stromschwingungen auftreten.

Die vorstehend beschriebene konstruktive Gestaltung des Hochspannungskabels 1 hat dagegen den Vorteil, dass eindringende Vaseline nicht zu einer Änderung oder gar zu einem Verlust der elektrischen Leitfähigkeit des Hochspannungskabels 1 führt.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den jeweils in Bezug genommenen Ansprüchen.

### Bezugszeichenliste:

- 1: Hochspannungskabel
- 2: Kabelseele
- 3: Polyolefin
- 4: Isolationsmantel
- 4.1: Schicht des Isolationsmantels
- 4.2: Schicht des Isolationsmantels
- 5: Außenmantel
- 6: Leiterschicht
- 7: Abschirmmantel
- 8: Hochspannungsgenerator
- 9: Zerstäuber
- 10: Sprühstrahl
- 11: Kraftfahrzeugkarosseriebauteil

## Patentansprüche

1. Hochspannungskabel (1), insbesondere zur elektrostatischen Beschichtungsmittelaufladung in einer elektrostatischen Beschichtungsanlage, mit
a) einer mittig angeordneten Kabelseele (2) und
b) einem elektrisch isolierenden Isolationsmantel (4, 4.1, 4.2), der die Kabelseele (2) mantelförmig umgibt,
c) wobei die Kabelseele (2) einen mittleren elektrischen Widerstand aufweist und Fasern (2) enthält,
**dadurch gekennzeichnet,**
d) dass die Fasern der Kabelseele (2) ein Vlies bilden,
e) dass mindestens ein Vliesstreifen des Vlieses verdrillt ist und die Kabelseele (2) bildet, und
f) dass die Vliesstreifen jeweils aus mehreren Filamenten der Fasern bestehen.

2. Hochspannungskabel (1) nach Anspruch 1, **dadurch gekennzeichnet, dass** die Kabelseele (2) mindestens teilweise aus einem elektrisch leitfähigen Kunststoff besteht.

3. Hochspannungskabel (1) nach einem der vorhergehenden Ansprüche, **dadurch gekennzeichnet,**
a) **dass** die Kabelseele (2) so grobfaserig ist und die Zwischenräume zwischen den einzelnen Fasern der Kabelseele (2) so groß sind, dass die Kapillarkraft nicht ausreicht, um Vaseline in die Zwischenräume zu saugen, oder
b) **dass** die Zwischenräume zwischen den Fasern der Kabelseele (2) vollständig ausgefüllt sind, so dass die Kabelseele (2) keine Vaseline aufsaugen kann.

4. Hochspannungskabel (1) nach einem der vorhergehenden Ansprüche, **dadurch gekennzeichnet,**
a) **dass** die elektrisch leitfähige Kabelseele (2) von einem Feldglätter (3) ummantelt ist, und
b) **dass** der Feldglätter (3) aus Kunststoff besteht, insbesondere aus Polyolefin, und
c) **dass** der Feldglätter (3) einen mittleren elektrischen Widerstand aufweist, und
d) **dass** der elektrische Widerstand des Feldglätters (3) größer ist als der elektrische Widerstand der Kabelseele (2), und
e) **dass** der elektrische Widerstand des Feldglätters (3) kleiner ist als der elektrische Widerstand des Isolationsmantels (4, 4.1, 4.2), und
f) **dass** der Feldglätter zwischen der Kabelseele (2) und dem Isolationsmantel (4, 4.1, 4.2) angeordnet ist, und
g) **dass** der Feldglätter (3) ohne eine Zwischenschicht direkt auf der Kabelseele (2) aufliegt.

5. Hochspannungskabel (1) nach einem der vorhergehenden Ansprüche, **dadurch gekennzeichnet,**
a) **dass** das Hochspannungskabel (1) zur elektrischen Abschirmung einen Abschirmmantel (7) aufweist, und
b) **dass** der Abschirmmantel (7) einen mittleren elektrischen Widerstand aufweist oder niederohmig ist, und
c) **dass** der Abschirmmantel (7) den Isolationsmantel (4, 4.1, 4.2) umgibt, und
d) **dass** der Widerstand des Abschirmmantels (7) kleiner ist als der Widerstand der Kabelseele (2) und/oder des Feldglätters (3), und
e) **dass** der Abschirmmantel (7) einen Durchmesser dA und die Kabelseele (2) einen Durchmesser dS aufweist, wobei das Durchmesserverhältnis dA/dS größer ist als 1,5 oder 2 und/oder kleiner als 5, 4 oder 3,4.

6. Hochspannungskabel (1) nach einem der vorhergehenden Ansprüche, **dadurch gekennzeichnet,**
a) **dass** ein elektrisch isolierender Außenmantel (5) die Kabelseele (2), den Feldglätter (3), den Isolationsmantel (4, 4.1, 4.2) und/oder den Abschirmmantel (7) mantelförmig umgibt, und
b) **dass** der Außenmantel (5) aus Kunststoff besteht, insbesondere aus Polyurethan, und
c) **dass** der Außenmantel (5) gegenüber dem Isolationsmantel (4, 4.1, 4.2)
- eine größere Abriebfestigkeit aufweist,
- schwerer entflammbar ist und
- säurebeständiger ist.

7. Hochspannungskabel (1) nach einem der vorhergehenden Ansprüche, **dadurch gekennzeichnet,**
a) **dass** der mittlere elektrische Widerstand des Leiterelements und/oder des Feldglätters (3) bezogen auf die Länge
- mindestens 1kΩ/m, 2kΩ/m, 5kΩ/m, 10kΩ/m und
- höchstens 1MΩ/m, 500kΩ/m, 200kΩ/m, 100kΩ/m, 50kΩ/m oder 20kΩ/m beträgt, und
b) **dass** das Hochspannungskabel (1) eine Spannungsfestigkeit von mindestens 1kV, 2kV, 5kV, 10kV, 20kV, 50kV, 100kV oder 150kV aufweist, und
c) **dass** das Hochspannungskabel (1) einen elektrischen Widerstand aufweist, der bezogen auf die Längen
- mindestens 1kΩ/m, 2kΩ/m, 5kΩ/m, 10kΩ/m und
- höchstens 1MΩ/m, 500kΩ/m, 200kΩ/m, 100kΩ/m, 50kΩ/m oder 20kΩ/m beträgt, und
d) **dass** das Hochspannungskabel (1) eine elektrische Kapazität aufweist, die bezogen auf die Länge
- mindestens 1pF/m, 10pF/m, 20pF/m, 50pF/m, 70pF/m und
- höchstens 1000pF/m, 500pF/m, 250pF/m, 100pF/m beträgt.

8. Hochspannungskabel (1) nach einem der vorhergehenden Ansprüche, **dadurch gekennzeichnet,**
a) **dass** der Isolationsmantel (4, 4.1, 4.2) aus Kunststoff besteht, insbesondere aus Polyolefin, und
b) **dass** der Isolationsmantel (4, 4.1, 4.2) mehrere koaxiale Schichten (4.1, 4.2) aufweist, und
c) **dass** die Schichten (4.1, 4.2) des Isolationsmantels (4, 4.1, 4.2) einen unterschiedlichen elektrischen Widerstand aufweisen.

9. Hochspannungskabel (1) nach einem der vorhergehenden Ansprüche, **dadurch gekennzeichnet,**
a) **dass** die Kabelseele (2) an Verbindungsstellen elektrisch mit dem Feldglätter (3) verbunden, und/oder
b) **dass** sich die Verbindungsstellen nicht über die gesamte Länge des Hochspannungskabels (1) erstrecken, und/oder
c) **dass** die Verbindungsstellen punktuell sind.

10. Hochspannungskabel (1) nach einem der vorhergehenden Ansprüche, **dadurch gekennzeichnet, dass** an mindestens einem Ende des Hochspannungskabels (1) ein metallischer Anschlussdorn axial in die Stirnfläche der Kabelseele (2) eingestochen ist, um das Hochspannungskabel (1) elektrisch zu kontaktieren.

11. Verwendung eines Hochspannungskabels (1) nach einem der vorhergehenden Ansprüche zur elektrostatischen Beschichtungsmittelaufladung in einer Beschichtungsanlage, insbesondere in einer Lackieranlage zur Lackierung von Kraftfahrzeugkarosseriebauteilen.

12. Einrichtung zur elektrostatischen Beschichtungsmittelaufladung, insbesondere in einer Beschichtungsanlage, mit
a) einem Hochspannungsgenerator (8) zur Erzeugung einer Hochspannung,
b) einer Hochspannungselektrode zur elektrostatischen Aufladung des zu applizierenden Beschichtungsmittels, insbesondere an oder einem Zerstäuber (9), und
c) einem Hochspannungskabel (1) zur elektrischen Verbindung des Hochspannungsgenerators (8) mit der Hochspannungselektrode,
**dadurch gekennzeichnet,**
d) dass das Hochspannungskabel (1) nach einem der Ansprüche 1 bis 10 ausgebildet ist.

## Claims

1. A high-voltage cable (1), in particular for electrostatically charging a coating agent in an electrostatic coating plant, comprising
a) a centrally arranged cable core (2) and
b) an electrically insulating jacket (4, 4.1, 4.2), which sheaths the cable core (2),
c) wherein the cable core (2) has a moderate electrical resistance and includes fibres,
**characterized in that**
d) the fibers of the cable core (2) form a nonwoven fabric,
e) at least one nonwoven-fabric strip of the nonwoven fabric is twisted and forms the cable core (2), and
f) the nonwoven-fabric strips each consist of a plurality of filaments of the fibers.

2. The high-voltage cable (1) according to claim 1, **characterized in that** at least part of the cable core (2) is made of an electrically conductive plastics material.

3. The high-voltage cable (1) according to any of the preceding claims, **characterized in that**
a) the cable core (2) is made of such coarse fibers, and the gaps between the individual fibers of the cable core (2) are so large, that the capillary force is not sufficient to draw petroleum jelly into the gaps, or
b) the gaps between the fibers of the cable core (2) are completely filled so that the cable core (2) cannot draw up any petroleum jelly.

4. The high-voltage cable (1) according to any of the preceding claims, **characterized in that**
a) the electrically conductive cable core (2) is sheathed by a field-smoothing element(3), and
b) the field-smoothing element (3) is made of a plastics material, in particular is made of polyolefin, and
c) the field-smoothing element (3) has a moderate electrical resistance, and
d) the electrical resistance of the field-smoothing element (3) is greater than the electrical resistance of the cable core (2), and
e) the electrical resistance of the field-smoothing element (3) is less than the electrical resistance of the insulating jacket (4, 4.1 4.2), and
f) the field-smoothing element is arranged between the cable core (2) and the insulating jacket (4, 4.1, 4.2) and
g) the field-smoothing element(3) lies directly on the cable core (2) without any intermediate layer.

5. The high-voltage cable (1) according to any of the preceding claims, **characterized in that**
a) the high-voltage cable (1) comprises a shield (7) for electrical shielding, and
b) the shield (7) has a moderate electrical resistance or a low resistance, and
c) the shield (7) surrounds the insulating jacket (4, 4.1, 4.2), and
d) the resistance of the shield (7) is less than the resistance of the cable core (2) and/or of the field-smoothing element (3), and
e) the shield (7) has a diameter dA, and the cable core (2) has a diameter dS, where the diameter ratio dA/dS is greater than 1.5 or 2, and/or is less than 5, 4 or 3.4.

6. The high-voltage cable (1) according to any of the preceding claims, **characterized in that**
a) an electrically insulating outer jacket (5) sheaths the cable core (2), the field-smoothing element (3), the insulating jacket (4, 4.1, 4.2) and/or the shield (7), and
b) the outer jacket (5) is made of a plastics material, in particular is made of polyurethane, and
c) compared with the insulating jacket (4, 4.1, 4.2), the outer jacket (5)
- has a greater wear resistance,
- is of lower flammability and/or
- is more resistant to acid.

7. The high-voltage cable (1) according to any of the preceding claims, **characterized in that**
a) the moderate electrical resistance of the conductor element and/or of the field-smoothing element (3) per unit length equals
- at least 1kΩ/m, 2kΩ/m, 5kΩ/m, 10kΩ/m and/or
- at most 1MΩ/m, 500kΩ/m, 200kΩ/m, 100kΩ/m, 50kΩ/m or 20kΩ/m, and
b) the high-voltage cable (1) has a dielectric strength of at least 1kV, 2kV, 5kV, 10kV, 20kV, 50kV, 100kV or 150kV, and
c) the high-voltage cable (1) has an electrical resistance per unit length that equals
- at least 1kΩ/m, 2kΩ/m, 5kΩ/m, 10kΩ/m and/or
- at most 1MΩ/m, 500kΩ/m, 200kΩ/m, 100kΩ/m, 50kΩ/m or 20kΩ/m, and
d) the high-voltage cable (1) has an electrical capacitance per unit length that equals
- at least 1pF/m, 10pF/m, 20pF/m, 50pF/m, 70pF/m and/or
- at most 1000pF/m, 500pF/m, 250pF/m, 100pF/m.

8. The high-voltage cable (1) according to any of the preceding claims, **characterized in that**
a) the insulating jacket (4, 4.1, 4.2) is made of a plastics material, in particular is made of polyolefin, and
a) the insulating jacket (4, 4.1, 4.2) comprises a plurality of coaxial layers (4.1, 4.2), and
c) the layers (4.1, 4.2) of the insulating jacket (4, 4.1, 4.2) have a different electrical resistance.

9. The high-voltage cable (1) according to any of the preceding claims, **characterized in that**
a) the cable core (2) is electrically connected to the field-smoothing element (3) at junctions, and/or
b) the junctions do not extend over the entire length of the high-voltage cable (1), and/or
c) the junctions are discrete points.

10. The high-voltage cable (1) according to any of the preceding claims, **characterized in that** at at least one end of the high-voltage cable (1), a metallic connecting spike is pushed or screwed axially into the end face of the cable core (2) in order to make electrical contact with the high-voltage cable (1).

11. A use of a high-voltage cable (1) according to any of the preceding claims for electrostatically charging a coating agent in an electrostatic coating plant, in particular in a paint shop for painting motor vehicle body components.

12. An apparatus for electrostatically charging a coating agent, in particular in a coating plant, which apparatus comprises
a) a high-voltage generator (8) for generating a high voltage,
b) a high-voltage electrode for electrostatically charging the coating agent to be applied, in particular on or in an atomizer (9), and
c) a high-voltage cable (1) for electrically connecting the high-voltage generator (8) to the high-voltage electrode,
**characterized in that**
d) the high-voltage cable (1) is embodied according to any of claims 1 to 10.

## Revendications

1. Câble à haute tension (1), plus particulièrement pour la charge électrostatique d'un produit de revêtement dans une installation de revêtement électrostatique, avec
a) une âme de câble (2) disposée au centre et
b) une enveloppe d'isolation électriquement isolante (4, 4.1, 4.2), qui entoure l'âme du câble (2) à la manière d'une enveloppe,
c) l'âme du câble (2) présentant une résistance électrique et contenant des fibres (2),
**caractérisé en ce que**
d) les fibres de l'âme du câble (2) forment une toison,
e) au moins une bande de toison est tordue et forme l'âme du câble (2) et
f) les bandes de toison sont constituées chacune de plusieurs filaments des fibres.

2. Câble à haute tension (1) selon la revendication 1, **caractérisé en ce que** l'âme du câble (2) est constituée au moins partiellement d'une matière plastique électriquement conductrice.

3. Câble à haute tension (1) selon l'une des revendications précédentes, **caractérisé en ce que**
a) l'âme du câble (2) comprend des fibres grossières et les interstices entre les différentes fibres de l'âme du câble (2) présentent une taille telle que la force capillaire ne suffit pas pour aspirer de la vaseline dans les interstices ou
b) les interstices entre les fibres de l'âme du câble (2) sont entièrement remplis, de façon à ce que l'âme du câble (2) ne puisse pas aspirer de la vaseline.

4. Câble à haute tension (1) selon l'une des revendications précédentes, **caractérisé en ce que**
a) l'âme du câble électriquement isolante (2) est entourée d'un lisseur de champ (3) et
b) le lisseur de champ (3) est constitué d'une matière plastique, plus particulièrement d'une polyoléfine et
c) le lisseur de champ (3) présente une résistance électrique moyenne et
d) la résistance électrique du lisseur de champ (3) est supérieure à la résistance électrique de l'âme du câble (2) et
e) la résistance électrique du lisseur de champ (3) est inférieure à la résistance électrique de l'enveloppe d'isolation (4, 4.1, 4.2) et
f) le lisseur de champ est disposé entre l'âme du câble (2) et l'enveloppe d'isolation (4, 4.1, 4.2) et
g) le lisseur de champ (3) est posé directement sur l'âme du câble (2) sans couche intermédiaire.

5. Câble à haute tension (1) selon l'une des revendications précédentes, **caractérisé en ce que**
a) le câble à haute tension (1) comprend, pour le blindage électrique, une enveloppe de blindage (7) et
b) l'enveloppe de blindage (7) présente une résistance électrique moyenne ou présente une faible résistance et
c) l'enveloppe de blindage (7) entoure l'enveloppe d'isolation (4, 4.1, 4.2) et
d) la résistance de l'enveloppe de blindage (7) est inférieure à la résistance de l'âme du câble (2) et/ou du lisseur de champ (3) et
e) l'enveloppe de blindage (7) présente un diamètre dA et l'âme du câble (2) présente un diamètre dS, le rapport entre les diamètres dA/dS étant supérieur à, ou et/ou inférieur à 5, 4 ou 3,4.

6. Câble à haute tension (1) selon l'une des revendications précédentes, **caractérisé en ce que**
a) une enveloppe externe électriquement isolante (5) entoure l'âme du câble (2), le lisseur de champ (3), l'enveloppe d'isolation (4, 4.1, 4.2) et/ou l'enveloppe de blindage (7) à la manière d'une enveloppe et
b) l'enveloppe externe (5) est constituée d'une matière plastique, plus particulièrement de polyuréthane et
c) l'enveloppe externe (5), par rapport à l'enveloppe d'isolation (4, 4.1, 4.2),
- présente une résistance à l'abrasion plus importante,
- est plus difficilement inflammable et
- est plus résistant aux acides.

7. Câble à haute tension (1) selon l'une des revendications précédentes, **caractérisé en ce que**
a) la résistance électrique moyenne de l'élément conducteur et/ou du lisseur de champ (3) est, par rapport à la longueur
- d'au moins 1 kΩ/m, 2 kΩ/m, 5 kΩ/m, 10 kΩ/m et
- de maximum 1 MΩ/m, 500 kΩ/m, 200 kΩ/m, 100 kΩ/m, 50 kΩ/m ou 20 kΩ/m et
b) le câble à haute tension (1) présente une rigidité diélectrique d'au moins 1 kV, 2 kV, 5 kV, 20 kV, 50 kV, 100 kV ou 150 kV et
c) le câble à haute tension (1) présente une résistance électrique qui est, par rapport aux longueurs,
- d'au moins 1 kΩ/m, 2 kΩ/m, 5 kΩ/m, 10 kΩ/m et
- de maximum 1 MΩ/m, 500 kΩ/m, 200 kΩ/m, 100 kΩ/m, 50 kΩ/m ou 20 kΩ/m et
d) le câble à haute tension (1) présente une capacité électrique, qui est, par rapport à la longueur,
- d'au moins 1 pF/m, 10 pF/m, 20 pF/m, 50 pF/m, 70 pF/m et
- de maximum 1000 pF/m, 500 pF/m, 250 pF/m, 100 pF/m.

8. Câble à haute tension (1) selon l'une des revendications précédentes, **caractérisé en ce que**
a) l'enveloppe d'isolation (4, 4.1, 4.2) est constitué d'une matière plastique, plus particulièrement d'une polyoléfine et
b) l'enveloppe d'isolation (4, 4.1, 4.2) comprend plusieurs couches coaxiales (4.1, 4.2) et
c) les couches (4.1, 4.2) de l'enveloppe d'isolation (4, 4.1, 4.2) présentent des résistances électriques différentes.

9. Câble à haute tension (1) selon l'une des revendications précédentes, **caractérisé en ce que**
a) l'âme du câble (2) est reliée électriquement avec le lisseur de champ (3) au niveau de points de liaison et/ou
b) les points de liaison ne s'étendent pas sur toute la longueur du câble à haute tension (1) et/ou
c) les points de liaison sont ponctuels.

10. Câble à haute tension (1) selon l'une des revendications précédentes, **caractérisé en ce que**, au niveau d'au moins une extrémité du câble à haute tension (1), une broche de raccordement métallique est enfoncée axialement dans la face frontale de l'âme du câble (2) afin de mettre le câble à haute tension (1) en contact électrique.

11. Utilisation d'un câble à haute tension (1) selon l'une des revendications précédentes pour la charge électrostatique d'un produit de revêtement dans une installation de revêtement, plus particulièrement dans une installation de peinture pour la peinture de composants de carrosseries de véhicules.

12. Dispositif de charge électrostatique de produit de revêtement, plus particulièrement dans une installation de revêtement, avec
a) un générateur de haute tension (8) pour la génération d'une haute tension,
b) une électrode à haute tension pour la charge électrostatique du produit de revêtement à appliquer, plus particulièrement d'un pulvérisateur (9) et
c) un câble à haute tension (1) pour la liaison électrique du générateur de haute tension (8) avec l'électrode à haute tension,
**caractérisé en ce que**
d) le câble à haute tension (1) est conçu selon l'une des revendications 1 à 10.
